# EUROPÄISCHE PATENTSCHRIFT

(11) **EP 1 999 534 B1**
(45) Veröffentlichungstag und Bekanntmachung des Hinweises auf die Patenterteilung: **16.02.2011**
(21) Anmeldenummer: 07711919.6
(22) Anmeldetag: 13.03.2007
(51) Int. Cl.: G05G 5/06, E05B 47/02

(54) **BLOCKIEREINRICHTUNG ZUR ZUMINDEST TEILWEISEN BLOCKIERUNG EINER RELATIVBEWEGUNG**
BLOCKING DEVICE FOR AT LEAST PARTIALLY BLOCKING A RELATIVE MOVEMENT
DISPOSITIF DE BLOCAGE POUR BLOQUER AU MOINS PARTIELLEMENT UN MOUVEMENT RELATIF

(30) Priorität: 29.03.2006 DE 102006015294
(43) Veröffentlichungstag der Anmeldung: 10.12.2008
(73) Patentinhaber: Preh GmbH, 97616 Bad Neustadt a. d. Saale (DE)
(72) Erfinder: KRAMLICH, Andreas, 97424 Schweinfurt (DE)
(74) Vertreter: Bauer, Wulf
(86) Internationale Anmeldenummer: PCT/EP2007/002173
(87) Internationale Veröffentlichungsnummer: WO 2007/112830

(56) Entgegenhaltungen:
- EP-A- 1 030 010
- EP-A1- 0 498 247
- EP-A2- 0 796 756
- DE-A1- 19 821 899
- DE-U1-202004 006 086
- GB-A- 881 197
- GB-A- 2 297 998
- US-A1- 2004 089 039

## Beschreibung

Die vorliegende Erfindung betrifft eine Blockiereinrichtung zur zumindest teilweisen Blockierung einer Relativbewegung zwischen einem unbeweglichen und einem beweglichen Teil einer Vorrichtung.

Aus der deutschen Patentanmeldung 10 2005 042 883.5 ist eine gattungsgemäße Blockiereinrichtung in einem Bedienelement bekannt, bei dem eine Kugel in Eingriff mit einem in dem beweglichen Teil des Bedienelements eingebrachten Rastprofil bringbar ist, um zumindest eine Bewegung des beweglichen Teils zu blockieren. Dabei wird die Kugel von einem Elektromagneten zwischen zwei Endpositionen verfahren. Der Elektromagnet ist auf einem der Schenkel eines U-förmigen Eisenkerns angeordnet. Ein Permanentmagnet liegt mit einem seiner Pole an der Verbindung zwischen den beiden Schenkeln an. Ist der Elektromagnet unbestromt, so bildet der Permanentmagnet im Eisenkern ein Magnetfeld aus, das in beiden Schenkeln des Eisenkerns identisch ist und die Kugel in ihrer aktuellen Position hält. Während der Elektromagnet bestromt ist ergibt sich im Eisenkern ein überlagertes Magnetfeld, durch das sich die Kugel aus ihrer aktuellen Position in die andere Endposition bewegt.

Die vorstehend beschriebene Blockiereinrichtung weist mehrere Nachteile auf. So muss der Permanentmagnet ein starkes Magnetfeld erzeugen, um die Kugel auch bei Erschütterungen in ihrer Position zu halten. Wird die Kugel dennoch durch Erschütterungen oder sonstige ungewollte Einflüsse aus ihrer Position gebracht, so besteht die Möglichkeit, dass die Kugel ungewollt in ihre andere Endlage gerät und dort gehalten wird.

Bei der aus dem Stand der Technik bekannten Blockiereinrichtung müssen die einzelnen Komponenten sehr präzise gefertigt und angeordnet werden. So müssen die Enden der Schenkel des Eisenkerns über ihre gesamte Stirnfläche einen gleichbleibenden Abstand zur Lauffläche der Kugel aufweisen. Dieser Abstand darf einen gewissen Maximalwert nicht überschreiten, da die auf die Kugel wirkende Magnetkraft sonst zu klein wäre. Außerdem muss der Abstand zwischen den Schenkeln des Eisenkerns geringfügig größer sein als der Abstand der beiden Endpositionen der Kugel, damit sich die Endpositionen der Kugel in einem ausreichend starken Bereich des Magnetfeldes befinden. Dies führt zu Einschränkungon bei der Gestaltung des Bedienelementes.

Aus der EP 0 796 756 A2 ist eine Bedienvorrichtung für menügesteuerte Funktionen eines Fahrzeugs, die auf einem Bildschirm symbolisch darstellbar und durch ein Betätigungsteil anwählbar sind, bekannt. Das Betätigungsteil ist zwischen mechanischen Anschlägen in eine Stellung bewegbar, die der Lage des Symbols der anwählbaren Funktion auf der Bildschirmoberfläche entspricht und die bei einer Änderung der anwählbaren Funktion durch Bewegen des Betätigungsteils eine haptische Rückmeldung an das Betätigungsteil erfolgt.

Die US 2004/0089039 A1 offenbart ein blockierbares Schloss, welches ein um eine Achse drehbares Betätigungselement umfasst. Das Schloss weist einen Riegel auf, der elektromechanisch zwischen zwei Positionen bewegt werden kann. In einer ersten Position blockiert der Riegel eine Drehbewegung des Betätigungselements, in einer zweiten Position gibt der Riegel das Betätigungselement frei. Die Position des Riegels wird anhand eines Zugangscodes gesteuert, der auf einem geeigneten separat ausgebildeten Speichermittel gespeichert ist.

Die EP 0 498 247 A1 betrifft eine Vorrichtung, mittels derer Geräusche und Vibrationen, die beim Betätigen und Entriegeln einer durch eine angetriebene Kabinentür mitgenommenen Schachttür entstehen, weitgehend vermieden werden können. Zu diesem Zweck sind ein an der Schachttür befestigtes erstes, und ein an der Kabinentür befestigtes zweites Kupplungsglied als Magnete ausgebildet und derart angeordnet, dass ein Nordpol (N) des ersten Kupplungsgliedes einem Nordpol des zweiten Kupplungsgliedes, und ein Südpol (S) des ersten Kupplungsglledes einem Südpol des zweiten Kupplungsgliedes durch einen Luftspalt getrennt in Bewegungsrichtung der Türen gegenüberliegen. An einem Verriegelungsglied der Schachttür ist ein weiterer Magnet vorgesehen, dessen einer Pol in Bewegungsrichtung der Türen einem gleichnamigen Pol des zweiten Kupplungsgliedes mit Luftspalt gegenüberliegt. Bei einem Halt einer Kabine auf einem Stockwerk wird durch die abstoßenden Kräfte der Magnete zuerst die Schachttür berührungslos entriegelt und dann beim Öffnen der Kabinentür berührungslos mitgenommen,

Aus der EP 1030 010 A2 ist ein Bedienelement bekannt, welches elektromechanisch in einen Bedienzustand und einen Blockierzustand versetzt werden kann. Hierzu ist das mechanische Bedienteil als Anker eines Elektromagneten ausgebildet und zwischen zwei Stellungen rotierbar. In der ersten Stellung ist die Betätigung des Bedienteils mechanisch blockiert, in der zweiten Stellung ist das Bedienteil betätigbar.

Aus der GB 881,197 C1 ist ein magnetisch betätigbares Sicherheitsschloss bekannt, welches ein Riegelelement umfasst, das um eine Drehachse verschwenkbar ist. Dabei ist das Riegelelement über eine Feder mechanisch in eine Richtung vorgespannt, in der eine am Riegelelement ausgebildete Sperrklinke in Eingriff gelangt. Weiter ist am Riegelelement ein Permanentmagnet ausgebildet, der mit einem Elektromagneten zusammenwirkt, dergestalt dass das Riegelelement gegen die Vorspannung der Feder in eine Freigabestellung verschwenkt werden kann.

Schließlich ist aus der DE 20 2004 006 086 U1 ein elektrisches Sperrelement für Türen und Tore bekannt. In oder auf einem Türrahmen sind in einem Gehäuse zwei elektrisch getrennte Spulen hintereinander angeordnet sind, in deren Innenraum sich ein Sperrriegel befindet, Dieser besteht selbst aus einem Magneten oder ist teilweise als Magnet ausgebildet. Der Sperrriegel kann durch unterschiedliche Aktivierung der beiden Spulen in einen schließenden oder einen nicht schließenden Zustand bewegt werden. Bei nicht optimaler Stellung des Riegels wie Verklemmung dieser durch Bewegung der Tür wie Rütteln in eine Stellung gebracht wird, die seine optimale Bewegung ermöglicht.

Es ist die Aufgabe der vorliegenden Erfindung, eine gattungsgemäße Blockiereinrichtung bereitzustellen, die die vorgenannten Nachteile nicht aufweist.

Gelöst wird diese Aufgabe erfindungsgemäß durch die Merkmale des Patentanspruchs 1. Weitere vorteilhafte Ausgestaltungsformen sind in den abhängigen Patentansprüchen angegeben.

Eine Blockiereinrichtung zur zumindest teilweisen Blockierung einer Relativbewegung zwischen einem unbeweglichen und einem beweglichen Teil einer Vorrichtung weist gemäß Patentanspruch 1 mindestens einen Permanentmagneten, einen Elektromagneten auf einem ferromagnetischen Kern, ein Rastprofil im beweglichen Teil und ein Blockierelement, das in Eingriff mit dem Rastprofil bringbar ist, auf. Dabei ist der Permanentmagnet beweglich in der Vorrichtung angeordnet und zwischen zumindest zwei Endpositionen verfahrbar.

Der Permanentmagnet ist zwischen dem offenen Ende des ferromagnetischen Kerns und dem Blockierelement angeordnet. Bei dem Blockierelement handelt es sich beispielsweise um eine magnetisierbare Kugel. Prinzipiell kann das Blockierelement jede geeignete Form aufweisen. Das Blockierelement besteht aus einem magnetischen oder magnetisierbaren Material, damit durch ein Magnetfeld eine Kraft auf das Blockierelement ausgeübt wird. In jeder seiner Endpositionen befindet sich der Permanentmagnet im Bereich des Endes eines Schenkels des ferromagnetischen Kerns. Das Magnetfeld des Permanentmagneten erstreckt sich in die Schenkel des ferromagnetischen Kerns und hält den Permanentmagneten damit in seiner Position.

Ein Positionswechsel des Permanentmagneten wird dadurch erreicht, dass der Elektromagnet bestromt wird und sich infolgedessen ein Magnetfeld im ferromagnetischen Kern ausbildet. Die Stromrichtung durch den Elektromagneten und damit die Richtung des Magnetfeldes im ferromagnetischen Kern wird so gewählt, dass sich an dem Schenkel, in dessen Bereich sich der Permanentmagnet befindet, der Magnetpol ausbildet, der dem dem ferromagnetischen Kern zugewandten Pol des Permanentmagneten entspricht. Dies führt zu einer Abstoßung des Permanentmagneten aus seiner aktuellen Lage in die andere Endposition. Bevorzugt ist der bewegliche Permanentmagnet derart geführt, dass ein Umkippen des Permanentmagneten verhindert wird. Umkippen bedeutet in diesem Zusammenhang, dass sich der Permanentmagnet derart dreht, dass dem ferromagnetischen Kern der andere Magnetpol zugewandt ist.

Das Blockierelement, das sich im Bereich des Magnetfelds des Permanentmagneten befindet, folgt der Bewegung des Permanentmagneten und ist so beispielsweise ebenfalls zwischen zwei Endpositionen verfahrbar. In einer Endposition ist das Blockierelement im Eingriff mit dem Rastprofil im beweglichen Teil der Vorrichtung und blockiert so die Bewegung des beweglichen Teils zumindest in einer Richtung. In einer anderen Endposition ist das Blockierelement nicht im Eingriff mit dem Rastprofil. Durch die relative Nähe zwischen dem Blockierelement und dem Permanentmagneten führt bereits ein vergleichsweise schwacher Permanentmagnet zu einer starken Magnetkraft auf das Blockierelement und somit zu einer hohen Vibrationsfestigkeit.

Der ferromagnetische Kern, der beispielsweise aus Eisen besteht, ist im Wesentlichen U-förmig ausgebildet. Auch können die Abstände zwischen dem ferromagnetischen Kern und dem Permanentmagneten beziehungsweise dem Permanentmagneten und dem deutlich größer gewählt werden als bei dem aus dem Stand der Technik bekannten Bedienelement.

Der auf dem ferromagnetischen Kern angeordnete Elektromagnet und der bewegliche Permanentmagnet bilden ein mechanisches, bi-stabiles Flip-Flop, wobei das Blockierelement der Position des Permanentmagneten folgt.

Die erfindungsgemäße Verwendung eines beweglichen Permanentmagneten hat einen weiteren Vorteil, wenn das Blockierelement die Bewegung des beweglichen Teils der Vorrichtung blockiert. In diesem Fall ist das Blockierelement in der Rastkontur verklemmt und kann daher bei entsprechend großer Klemmkraft seine Position nicht verlassen. In einem Bedienelement aus dem Stand der Technik wird der Positionswechsel der Kugel durch eine kurze Bestromung des Elektromagneten erzielt. Ist die Kugel während der Bestromung eingeklemmt, so ändert sie ihre Position nicht. In einer erfindungsgemäßen Blockiereinrichtung ist der Permanentmagnet jedoch stets beweglich und ändert auch bei eingeklemmtem Blockierelement seine Position, wenn der Elektromagnet entsprechend bestromt wird. Das Blockierelement folgt der Bewegung des Permanentmagneten, sobald es nicht mehr eingeklemmt ist, auch wenn der Elektromagnet nicht mehr bestromt ist.

Die erfindungsgemäße Blockiereinrichtung ist beispielsweise als Aktuator in einem Bedienelement, insbesondere einem Drehsteller oder einem Joystick einsetzbar. Bei einer als Drehsteller ausgebildeten Vorrichtung wird mit der Blockiereinrichtung zum Beispiel eine Drehrichtung gesperrt oder bei einem Joystick eine Kipprichtung. Das Bedienelement mit einer erfindungsgemäßen Blockiereinrichtung ist insbesondere in einem Kraftfahrzeug einsetzbar.

Alternativ handelt es sich bei der Vorrichtung beispielsweise um eine Tür, insbesondere um eine Tür in einem Kraftfahrzeug. Mit der Blockiereinrichtung ist das Öffnen der Tür blockierbar und somit die Tür abschließbar, beispielsweise zur Zugangsbeschränkung oder als Kindersicherung. Weiterhin alternativ handelt es sich bei der Vorrichtung um ein Zündschloss. Mittels der Blockiereinrichtung ist der Zündschlüssel im Schloss arretierbar, sodass der Schlüssel beispielsweise während der Fahrt nicht abgezogen werden kann.

In noch weiteren Alternativen handelt es sich bei der Vorrichtung um eine Betätigungsvorrichtung, beispielsweise um eine Verstellvorrichtung für ein Lenkrad oder einen Sitz insbesondere in einem Kraftfahrzeug. Somit wird beispielsweise verhindert, dass das Lenkrad oder der Sitz während der Fahrt verstellt werden kann.

Die vorliegende Erfindung soll anhand eines Ausführungsbeispiels näher erläutert werden. Dabei zeigt
- Figur 1: einen Schnitt durch ein Bedienelement mit einer erfindungsgemäßen Blockierein- richtung,
- Figur 2: einen Schnitt durch das Bedienelement aus Figur 1 entlang der Schnittlinie A-A,
- Figur 3: einen Teil des Bedienelements aus Figur 1 im Schnitt entlang der Linie B-B und
- Figur 4: den Schnitt aus Figur 3 mit umgekehrter Bestromung des Elektromagneten.

Figur 1 zeigt eine Schnittdarstellung einer Vorrichtung in Form eines als Drehsteller 1 ausgebildeten Bedienelementes mit einem unbeweglichen Teil 2, einem zumindest teilweise blockierbaren beweglichen Teil 3 und zwei efindungsgemäßen Blockiereinrichtungen. In den unbeweglichen Teil 2 sind Taschen 8 und 13 eingebracht, in denen Kugeln 7 beziehungsweise 12 frei beweglich gelagert sind. Angrenzend an die Taschen 8 und 13 sind Führungselemente 15 beziehungsweise 16 angeordnet, die die translatorisch beweglichen Permanentmagnete 6 beziehungsweise 11 aufnehmen. An die Führungselemente 15 und 16 grenzen U-förmige Eisenkerne 5 beziehungsweise 10, die jeweils einen Elektromagneten 4 beziehungsweise 9 tragen. Die Permanentmagnete 6 und 11 sind im vorliegenden Beispiel in die Papierebene hinein und aus der Papierebene heraus beweglich. Die Südpole der Permanentmagnete 6 und 11 sind punktiert dargestellt, die Nordpole schraffiert.

Figur 2 zeigt einen Teil eines Schnitts durch den Drehsteller 1 aus Figur 1 entlang der Linie A-A. In der dargestellten oberen Position der Kugel 7 in der Tasche 8 ist die Kugel 7 in Eingriff mit einem Rastprofil 14 des beweglichen Teils 3. Eine Bewegung des beweglichen Teils 3 nach rechts wird durch die Kugel 7 blockiert. Bei einer Bewegung des beweglichen Teils 3 nach links wird die Kugel 7 nach links gedrückt und blockiert die Bewegung nicht. In einer zweiten, gestrichelt dargestellten Endposition befindet sich die Kugel 7 in der linken unteren Ecke der Tasche 8 und somit nicht im Eingriff mit dem Rastprofil 14. Der Permanentmagnet 6 ist in seiner oberen Position dargestellt.

Figur 3 zeigt eine Schnittdarstellung eines Teils des Drehstellers 1 aus Figur 1 entlang der Linie B-B. Der Elektromagnet 4 ist so bestromt, das sich am Ende des oberen Schenkels des Eisenkerns 5 ein schraffiert dargestellter magnetischer Nordpol und am Ende des unteren Schenkels des Eisenkerns 5 ein punktiert dargestellter magnetischer Südpol ausbildet. Der Permanentmagnet 6 liegt mit seinem dem Eisenkern 5 zugewandten Südpol an einer Lauffläche 17 des Führungselements 15 auf. Durch die magnetische Anziehung zwischen dem Nordpol im oberen Schenkel des Eisenkerns 5 und dem Südpol des Permanent-magneten 6 wird der Permanentmagnet 6 in seine in Figur 3 dargestellte Position gebracht beziehungsweise dort gehalten. Der Permanentmagnet 6 bleibt auch nach dem Abschalten des Elektromagneten 4 in dieser Position. Die magnetisierbare Kugel 7, die beispielsweise aus Stahl besteht, wird vom Permanentmagneten 6 angezogen und in ihrer in Figur 3 dargestellten Position gehalten. Dort steht die Kugel 7, wie anhand von Figur 2 erläutert, im Eingriff mit dem Rastprofil 14 des beweglichen Teils 3 und behindert somit die Drehung des beweglichen Teils 3 in eine Richtung.

Figur 4 zeigt im Wesentlichen die Darstellung aus Figur 3, wobei der Elektromagnet 4 diesmal derart bestromt ist, dass sich am Ende des oberen Schenkels des Eisenkerns 5 ein magnetischer Südpol und am Ende des unteren Schenkels des Eisenkerns 5 ein magnetischer Nordpol ausbildet. Durch die magnetische Kraft zwischen dem Eisenkern 5 und dem Permanentmagneten 6 bewegt sich der Permanentmagnet 6 von seiner in Figur 3 dargestellten oberen Endposition in die in Figur 4 dargestellte untere Endposition. Aufgrund der magnetischen Anziehung zwischen der Kugel 7 und dem Permanentmagneten 6 folgt die Kugel 7 der Bewegung des Permanentmagneten 6 in die in Figur 4 dargestellte untere Endposition innerhalb der Tasche 8, die in Figur 2 gestrichelt dargestellt ist. In dieser Position ist die Kugel 7 nicht im Eingriff mit dem Rastprofil 14.

Das vorstehend beschriebene Ausführungsbeispiel ist rein exemplarisch und insofern nicht beschränkend. So ist die Blockiereinrichtung bestehend aus dem Elektromagneten, dem ferromagnetischen Kern, dem Rastprofil im beweglichen Teil, dem Blockierelement und dem beweglichen Permanentmagneten nicht nur in einem Drehsteller, sondern beispielsweise auch in einem Wippschalter, einem Joystick, einer Tür, einem Zündschloss, einer Betätigungsvorrichtung oder einer sonstiger Vorrichtung verwendbar. Anstatt der in Figur 1 dargestellten zwei Blockiereinrichtungen, die jeweils eine Drehrichtung blockieren, ist eine einzelne Blockiereinrichtung möglich, die beide Drehrichtungen blockiert. Dazu rollt die Kugel nicht, wie in Figur 2 dargestellt, auf einer schrägen Ebene der Tasche, sondern geradlinig hoch beziehungsweise herunter. Selbstverständlich kann auch der Nordpol des Permanentmagneten dem Eisenkern zugewandt sein, wobei der Elektromagnet entsprechend entgegengesetzt zu bestromen ist.

## Patentansprüche

1. Blockiereinrichtung zur zumindest teilweisen Blockierung einer Relativbewegung zwischen einem unbeweglichen (2) und einem beweglichen Teil (3) einer Vorrichtung (1), aufweisend die Vorrichtung (1), mindestens einen Permanentmagneten (6), einen Elektromagneten (4) auf einem ferromagnetischen Kern (5), ein Rastprofil (14) im beweglichen Teil (3) und ein Blockierelement (7), das in Eingriff mit dem Rastprofil (14) bringbar ist, wobei der Permanentmagnet (6) beweglich in der Vorrichtung (1) angeordnet und zwischen zumindest zwei Endpositionen verfahrbar ist **dadurch gekennzeichnet**, das der ferromagnetische Kern (5) im Wesentlichen U-förmig ausgebildet ist und sich der Permanentmagnet in jeder Endposition im Bereich des Endes eines Schenkels des ferromagnetischen Kerns (5) befindet, und dass der auf dem ferromagnetischen kern angeordnete Elektromagnet und der bewegliche Permanentmagnet so ausgebildet sind, dass das Blockierelement der Position des Permanentmagneten folgt.

2. Blockiereinrichtung nach Anspruch 1, **dadurch gekennzeichnet, dass** es sich bei dem Blockierelement (7) um eine Kugel handelt.

3. Blockiereinrichtung nach einem der Ansprüche 1 bis 2, **dadurch gekennzeichnet, dass** es sich bei der Vorrichtung (1) um ein Bedienelement handelt.

4. Blockiereinrichtung nach einem der Ansprüche 1 bis 2, **dadurch gekennzeichnet, dass** es sich bei der Vorrichtung um eine Tür handelt.

5. Blockiereinrichtung nach einem der Ansprüche 1 bis 2, **dadurch gekennzeichnet, dass** es sich bei der Vorrichtung um ein Zündschloss handelt.

## Claims

1. Blocking device for at least partially blocking a relative movement between an Immovable (2) and a movable part (3) of an apparatus (1), comprising the apparatus (1), at least one permanent magnet (6), an electromagnet (4) on a ferromagnetic core (5), a latching profile (14) in the movable part (3), and a blocking member (7) engageable with the latching profile (14), wherein the permanent magnet (6) is movably disposed in the apparatus (1) and can be moved between at least two final positions, **characterised in that** the ferromagnetic core (5) is substantially configured U-shaped, and the permanent magnet, In every final position, Is located in the region of the end of a leg of the ferromagnetic core (5), and that the electromagnet disposed on the ferromagnetic core and the movable permanent magnet are configured such that the blocking member follows the position of the permanent magnet.

2. Blocking device according to claim 1, **characterised in that** the blocking member (7) is a sphere.

3. Blocking device according to any one of the claims 1 to 2, **characterised in that** the apparatus (1) is a control member.

4. Blocking device according to any one of the claims 1 to 2, **characterised in that** the apparatus is a door.

5. Blocking device according to any one of the claims 1 to 2, **characterised in that** the apparatus is an ignition lock.

## Revendications

1. Dispositif de blocage pour bloquer au moins en partie un mouvement relatif entre une pièce immobile (2) et une pièce mobile (3) d'un dispositif (1), comprenant ledit dispositif (1), au moins un aimant permanent (6), un électro-aimant (4) sur un noyau ferromagnétique (5), un profil d'arrêt (14) dans ladite pièce mobile (3) et un élément de blocage (7) apte à être mis en prise avec ledit profil d'arrêt (14), ledit aimant permanent (6) étant disposé de façon mobile dans ledit dispositif (1) et étant déplaçable entre au moins deux positions extrêmes, **caractérisé par le fait que** ledit noyau ferromagnétique (5) est réalisé pour l'essentiel en U et que ledit aimant permanent se trouve, dans chaque position extrême, au niveau de l'extrémité d'une branche du noyau ferromagnétique (5), et que ledit électro-almant disposé sur le noyau ferromagnétique et ledit aimant permanent déplaçable sont réalisés de telle sorte que ledit élément de blocage suit la position de l'aimant permanent.

2. Dispositif de blocage selon la revendication 1, **caractérisé par le fait que** ledit élément de blocage (7) est une bille.

3. Dispositif de blocage selon l'une quelconque des revendications 1 à 2, **caractérisé par le fait que** ledit dispositif (1) est un élément de commande.

4. Dispositif de blocage selon l'une quelconque des revendications 1 à 2, **caractérisé par le fait que** ledit dispositif est une porte.

5. Dispositif de blocage selon l'une quelconque des revendications 1 à 2, **caractérisé par le fait que** ledit dispositif est une serrure de contact d'allumage.
